# EUROPÄISCHE PATENTSCHRIFT

(11) **EP 1 160 407 B1**
(45) Veröffentlichungstag und Bekanntmachung des Hinweises auf die Patenterteilung: **14.05.2003**
(21) Anmeldenummer: 00111541.9
(22) Anmeldetag: 30.05.2000
(51) Int. Cl.: E05D 15/24

(54) **Sektionaltorblatt**
Sectional door leaf
Vantail de porte sectionnelle

(43) Veröffentlichungstag der Anmeldung: 05.12.2001
(73) Patentinhaber: Novoferm GmbH, 46459 Rees (DE)
(72) Erfinder: Wurm, Ewald M., 57462 Olpe-Rhode (DE)
(74) Vertreter: Albrecht, Rainer Harald, Dr.-Ing.

(56) Entgegenhaltungen:
- EP-A- 0 221 534
- EP-A- 0 545 109
- EP-A- 0 728 897
- EP-A- 1 002 931
- DE-A- 3 504 921
- US-A- 2 926 728
- US-A- 3 334 681
- US-A- 5 964 012

## Beschreibung

Die Erfindung betrifft ein Sektionaltorblatt aus gelenkig miteinander verbundenen Paneelen und mit Laufrollen zur Führung an Laufschienen, wobei die Laufrollen an jeweils einem Rollenhalter senkrecht zur Torblattebene einstellbar gehalten sind. Eine Einstellmöglichkeit der Rollen ist beispielsweise erforderlich, wenn das Torblatt im Schließzustand lotrecht ausgerichtet sein soll und an seitlichen, vertikalen Laufschienen geführt ist, die nach innen etwas geneigt an der Torzarge befestigt sind. Eine von der Lotrechten abweichende Ausrichtung der vertikalen Laufschienen bewirkt, dass das Torblatt bei der Öffnungsbewegung von einer zargenseitigen Dichtung frei kommt und dadurch eine verschleißbehaftete Reibung an der Dichtung vermieden werden kann.

Bei dem bekannten Sektionaltorblatt der eingangs genannten Art, von dem die Erfindung ausgeht (DE-AS 20 09 963) ist eine Laufrolle an eine Tragplatte angeschlossen, welche Tragplatte wiederum an eine Schraube angeschlossen ist. Die Schraube durchgreift eine Scharnierhülse eines Scharniers, welches mit seinen beiden Scharnierteilen von außen an den Paneelen des Sektionaltorblattes befestigt ist. Die Schraube ist mittels Formschlusselementen gegen ein Verdrehen gesichert am Scharnier festlegbar und greift mit ihrem Gewinde in das Innengewinde eines Ansatzes der Tragplatte ein. Um die Laufrolle in eine gewünschte Position zu bringen, muss der Ansatz mit einem Werkzeug in einer entsprechenden Position festgehalten und anschließend die Schraube angezogen werden. Bei diesen Einstellungsmaßnahmen ist allerdings oftmals die exakte gewünschte Position der Laufrollen schwierig erreichbar. Außerdem bildet die Gesamtheit aus Laufrolle, Tragplatte, Schraube und Scharnierteilen ein raumaufwendiges Aggregat, welches fernerhin nur in aufwendiger Weise montierbar ist. Dadurch, dass die beiden Scharnierteile von außen an den Paneelen befestigt sind und dieses Scharnier über die Schraube, den Ansatz und die Tragplatte mit der Laufrollen verbunden ist, ergibt sich eine komplexe Verbindung einer Paneele mit der Laufschiene, auf welcher die Laufrollen geführt ist. Aufgrund dieser aufwendigen und komplizierten Verbindung können sich unter Umständen unerwünschte Zwänge im Hinblick auf eine funktionssichere Führung des Torblattes ergeben.

Weiterhin ist eine Führungsrolle für ein Garagentor bekannt (DE 295 07 718 U1), welche Führungsrolle verstellbar eingerichtet sein soll. An die Führungsrolle ist eine Achse angeschlossen, die wiederum mit einem Segmentteil verbunden ist. Ein Zapfen des Segmentteils greift in die Umbördelung einer Lamelle des Garagentors ein. Das Segmentteil weist einen kreisbogenförmigen Schlitz auf, der zur Aufnahme einer Arretierungsschraube vorgesehen ist, welche Arretierungsschraube in einer seitlichen Bohrung an dem Garagentor befestigbar ist. Diese bekannte Führungsrolle weist den beachtlichen Nachteil auf, dass ihre langfristig funktionssichere Einstellung bzw. Festlegung nicht gewährleistet ist. Bei mechanischer Beanspruchung der Führungsrolle kann nicht ausgeschlossen werden, dass sich das Segmentteil bzw. der kreisbogenförmige Schlitz relativ zu der Arretierungsschraube verschiebt. Aufgrund der resultierenden Positionsänderung der Führungsrolle ist dann die Gefahr gegeben, dass das Garagentor nicht mehr ohne Zwänge geöffnet bzw. verschlossen werden kann. Außerdem ist gemäß diesen bekannten Maßnahmen ein nachteilhaft großer Abstand der Führungsrolle zum Garagentor vorhanden. Die entsprechenden Bauelemente zeichnen sich durch einen relativ hohen Raumbedarf aus.

Außerdem ist ein Sektionaltor mit speziellen Bindungselementen zwischen den einzelnen Sektionen bekannt (DE-GM 1 931 130). Spezielle Einstellmöglichkeiten für die Führungsrollen der Sektionen werden nicht beschrieben.

Aus der Praxis ist es fernerhin bekannt, dass die Laufrollen an einem Schwenkhebel angeordnet sind, der an einer Konsole drehbeweglich gelagert und durch eine Schraubverbindung, die ein Langloch des Hebels durchfasst, an der Konsole arretierbar ist. Die Konsole ist an der Innenfläche der Paneele befestigt. Die Laufrollen stehen bei der bekannten Ausführung relativ weit an der garageninnenseitigen Fläche des Torblattes vor, wobei der Zwischenraum zwischen Torblatt und Laufschiene von der Garageninnenseite zugänglich ist und eine Fingerklemmgefahr resultiert.

Demgegenüber liegt der Erfindung das technische Problem zugrunde, ein Sektionaltorblatt der eingangs beschriebenen Art anzugeben, bei dem eine einfache und zugleich exakte Einstellung der Laufrollen möglich ist und dabei nur ein geringer Raumbedarf erforderlich ist.

Ausgehend von einem Sektionaltorblatt des eingangs beschriebenen Aufbaus wird das technische Problem erfindungsgemäß dadurch gelöst, dass der Rollenhalter aus einem in eine randseitige Tasche der Paneele eingesetzten Rollenbock sowie einem zylinderförmigen Stellbolzen besteht, wobei der Stellbolzen in eine Bohrung des Rollenbocks drehbeweglich eingesetzt und am Rollenbock arretierbar ist und wobei die Achse der Laufrolle in eine stirnseitige Exzenterbohrung des Stellbolzens eingesetzt ist, die außermittig und parallel zur Drehachse des Stellbolzens ausgerichtet ist.

Die Paneele können als einschalige Blechformteile ausgebildet sein. Bei einer einschaligen Ausführung ist der Rand der Paneele U-förmig abgewinkelt oder mit einer Profilleiste verstärkt. Erfindungsgemäß sind die Rollenböcke in Ausnehmungen des Randprofils eingesetzt, so dass das Laufrad seitlich neben dem Paneel in einer Laufschiene geführt ist, die in der Torblattebene liegen kann oder nur einen geringen Versatz zur Torblattebene aufweist. Der Eingriffsbereich zwischen Laufschiene und Torblatt kann dadurch deutlich reduziert und ggf. durch eine an die Laufschiene angebrachte Abdeckleiste verkleidet werden.

Der erfindungsgemäß ausgebildete Rollenhalter eignet sich in besonderer Weise auch zum Einbau in doppelwandig ausgebildete und mit einem Wärmedämmaterial ausgeschäumte Paneele. Die Rollenböcke sind hier vorzugsweise in randseitige Taschen des Schaumkörpers eingesetzt. Zur Fixierung in der Tasche weist der Rollenbock zweckmäßig einen kopfseitigen Flansch auf, der an der Innenfläche der Paneele anschraubbar ist und nur wenig an der Paneelenfläche vorsteht.

Die Fixierung der Stellbolzen innerhalb der Zylinderaufnahme des Rollenbocks erfolgt durch ein Klemmelement, das an der Oberseite des Rollenbocks gut zugänglich angeordnet werden kann. Vorzugsweise ist der Stellbolzen durch in Gewindebohrungen des Rollenbocks eingesetzte Klemmschrauben in der Bohrung des Rollenbocks festsetzbar. Die Klemmschrauben können in eine Ringnut des Stellbolzens eingreifen, so dass dieser nicht nur radial sondern auch axial gesichert ist.

Zur Laufrolleneinstellung weist der Stellbolzen einen an der rollenseitigen Stirnfläche vorstehenden Bund auf, der mit Ausbildungen zum Anschluß eines Spannwerkzeuges versehen ist. Der Bund kann beispielsweise mit einer Mehrkantfläche ausgebildet sein. Vorzugsweise weist der vorstehende Bund Radialbohrungen für einen Stift des Spannwerkzeuges auf.

In weiterer Ausgestaltung lehrt die Erfindung, dass der Rollenbock auch einen Anschluß für eine Scharnierverbindung zwischen benachbarten Paneelen aufweist. In diesem Fall ist an dem Rollenbock ein Scharnierlappen gelenkig angeschlossen, der mit dem Nachbarpaneel verbunden ist.

Im folgenden wird die Erfindung anhand einer lediglich ein Ausführungsbeispiel darstellenden Zeichnung erläutert. Es zeigen schematisch jeweils in einer perspektivischen Darstellung:
- Fig. 1: einen randseitigen Ausschnitt aus zwei gelenkig miteinander verbundenen Paneelen eines Sektionaltorblattes mit einer Laufrolle,
- Fig. 2: eine Explosionsdarstellung des in Fig. 1 dargestellten Gegenstandes,
- Fig. 3: ein weiteres Ausführungsbeispiel ebenfalls in einer Explosionsdarstellung.

Ein Sektionaltorblatt besteht aus gelenkig miteinander verbundenen Paneelen 1 und ist mit Laufrollen 2 zur Führung an Laufschienen ausgerüstet. Die Laufrollen 2 sind an jeweils einem Rollenhalter einstellbar gehalten und senkrecht zur Torblattebene verstellbar.

Einer vergleichenden Betrachtung der Fig. 1 und 2 entnimmt man, dass der Rollenhalter 3 aus einem Rollenbock 4 und einem Stellbolzen 5 besteht. Der Stellbolzen 5 ist in eine Bohrung 6 des Rollenbocks 4 drehbeweglich eingesetzt und am Rollenbock 4 arretierbar. Die Arretierung des Stellbolzens 5 in der Zylinderaufnahme 6 des Rollenbocks 4 erfolgt mit Madenschrauben 7, die in Gewindebohrungen 8 des Rollenbocks 4 eingesetzt sind und in eine Ringnut 9 des Stellbolzens 5 eingreifen und diesen dadurch nicht nur radial sondern auch axial sichern. Die Achse 10 der Laufrolle 2 ist in eine stirnseitige Exzenterbohrung 11 des Stellbolzens 5 eingesetzt. Die Exzenterbohrung 11 ist außermittig und parallel zur Drehachse des Stellbolzens 5 ausgerichtet. Der Abstand der Laufrollen 2 zur Torblattebene ist durch eine Drehung des Stellbolzens 5 einstell- und veränderbar.

Im Ausführungsbeispiel sind die Paneele 1 als doppelwandige, mit einem Wärmedämmaterial ausgeschäumte Bauelemente ausgebildet. Der Rollenbock 4 ist in eine randseitig offene Tasche 12 des Schaumkörpers eingesetzt und weist kopfseitig einen Flansch 13 auf, der an der Innenfläche des Paneels 1 anschraubbar ist. Einer vergleichenden Betrachtung der Figuren 1 und 2 entnimmt man ferner, dass der Stellbolzen 5 einen an der rollenseitigen Stirnfläche vorstehenden Bund 14 aufweist, der mit Ausbildungen zum Anschluß eines Spannwerkzeuges 15 versehen ist. Im Ausführungsbeispiel ist der vorstehende Bund mit Radialbohrungen 16 für einen Stift des Spannwerkzeuges 15 versehen.

Im Ausführungsbeispiel der Fig. 3 weist der Rollenbock 4 zusätzlich einen Anschluß 17 für eine Scharnierverbindung auf. Der Rollenbock 4 ist Teil eines Scharniers, das benachbarte Paneele gelenkig miteinander verbindet.

Den Figuren entnimmt man, dass der Rollenhalter 3 wenig an der Innenseite der Paneele 1 vorsteht und die vorstehenden Teile des Rollenhalters mit glatten, zum Paneel hin gerundeten Flächen ausgebildet sind. Der noch verbleibende Spalt zwischen Laufschiene und Torblatt kann durch eine Blendleiste, die an der Laufschiene montiert wird und den Randbereich der Paneele 1 überfaßt, abgedeckt werden. Die Gefahr einer Verletzung bei unsachgemäßer Bedienung des Torblattes ist damit weitgehend eliminiert.

## Patentansprüche

1. Sektionaltorblatt aus gelenkig miteinander verbundenen Paneelen (1) und mit Laufrollen (2) zur Führung an Laufschienen,
wobei die Laufrollen (2) an jeweils einem aus einem Rollenbock (4) sowie einen zylinderförmigen Stellbolzen (5) bestehenden Rollenhalter (3) senkrecht zur Torblattebene einstellbar gehalten sind,
wobei der Stellbolzen (5) in eine Bohrung (6) des Rollenbocks (4) drehbeweglich eingesetzt und am Rollenbock (4) arretierbar ist und
wobei die Achse (10) der Laufrolle (2) in eine stirnseitige Exzenterbohrung (11) des Stellbolzens (5) eingesetzt ist, die außermittig und parallel zur Drehachse des Stellbolzens (5) ausgerichtet ist,
**dadurch gekennzeichnet, dass** die Paneele (1) als doppelwandige, mit einem Wärmedämmmaterial ausgeschäumte Bauelemente ausgebildet sind, dass der Rollenbock (4) in eine randseitige Tasche (12) des Schaumkörpers der Paneele (1) eingesetzt ist und einen Flansch aufweist, der an die Innenfläche der Paneele (1) anschraubbar ist, und dass der Stellbolzen (5) durch in Gewindebohrungen (8) des Rollenbocks (4) eingesetzte Klemmschrauben (7) in der Bohrung (6) des Rollenbocks (4) festsetzbar ist.

2. Sektionaltorblatt nach Anspruch 1, **dadurch gekennzeichnet, dass** die Klemmschrauben (7) in eine Ringnut (9) des Stellbolzens (5) eingreifen und den Stellbolzen (5) radial sowie axial sichern.

3. Sektionaltorblatt nach Anspruch 1 oder 2, **dadurch gekennzeichnet, dass** der Stellbolzen (5) einen an der rollenseitigen Stirnfläche vorstehenden Bund (14) aufweist, der mit Ausbildung zum Anschluss eines Spannwerkzeuges (15) versehen ist.

4. Sektionaltorblatt nach Anspruch 3, **dadurch gekennzeichnet, dass** der vorstehende Bund (14) Radialbohrungen (16) für einen Stift des Spannwerkzeuges (15) aufweist.

5. Sektionaltorblatt nach einem der Ansprüche 1 bis 4, **dadurch gekennzeichnet, dass** der Rollenbock (4) einen Anschluss (17) für eine Scharnierverbindung zwischen benachbarten Paneelen aufweist.

## Claims

1. A sectional door leaf made of panels (1) which are hinge-jointed to each other, and comprising running rollers (2) for guidance on running rails,
wherein the running rollers (2) are each adjustably held perpendicularly to the plane of the door leaf on a roller holder (3) consisting of a roller block (4) and of a cylindrical adjusting stud (5),
wherein the adjusting stud (5) is inserted so that it can move by rotation in a bore (6) in the roller block (4) and can be locked on the roller block (4), and
wherein the pivot (10) of the running roller (2) is inserted in an eccentric bore (11) in an end face of the adjusting stud (5), which eccentric bore is aligned out-of-centre and parallel to the axis of rotation of the adjusting stud (5),
**characterised in that** the panels (1) are formed as double-walled structural elements which are foamed with a thermal insulation material, that the roller block (4) is inserted in an edge pocket (12) of the foamed body of the panels (1) and comprises a flange which can be screwed to the inner face of the panels (1), and that the adjusting stud (5) can be fixed in the bore (6) of the roller block (4) by locking screws (7) which are inserted in tapped holes (8) in the roller block (4).

2. A sectional door leaf according to claim 1, **characterised in that** the locking screws (7) engage in an annular groove (9) in the adjusting stud (5) and secure the adjusting stud (5) radially and axially.

3. A sectional door leaf according to claim 1 or 2, **characterised in that** the adjusting stud (5) comprises a collar (14) which protrudes at its end face on the side of the rollers and which is provided with a formation for the attachment of a gripping tool (15).

4. A sectional door leaf according to claim 3, **characterised in that** the protruding collar (14) comprises radial holes (16) for a pin of the gripping tool (15).

5. A sectional door leaf according to any one of claims 1 to 4, **characterised in that** the roller block (4) comprises a connection (17) for a hinged joint between adjacent panels.

## Revendications

1. Ventail de porte articulé formé de lames (1) reliées de manière articulée et de galets de roulement (2) pour le guidage dans des rails,
les galets de roulement (2) étant prévus chaque fois à un bloc de galet (4) ainsi que d'un goujon de réglage (5), cylindrique, formant un support de galet (3), maintenu de manière réglable perpendiculairement au ventail de la porte,
le goujon de réglage (5) étant logé de manière mobile en rotation dans un perçage (6) du bloc (4) en pouvant être fixé par rapport au bloc (4), l'axe (10) du galet de roulement (2) étant logé dans un perçage excentré frontal (11) du goujon de réglage (5), ce perçage étant décentré et parallèle à l'axe de rotation du goujon de réglage (5),
**caractérisé en ce que**
les lamelles (1) sont des composants à double paroi avec une matière isolante expansée,
le bloc à galet (4) est logé dans une cavité (12) du côté du bord du corps expansé des lamelles (1) et comporte une bride vissée contre la surface intérieure des lamelles (1) et
le goujon de réglage (5) est fixé par des vis de serrage (7) logées dans des taraudages (8) du bloc (4) et fixant le goujon dans le perçage (6) du bloc (4).

2. Ventail de porte articulé selon la revendication 1,
**caractérisé en ce que**
les vis de serrage (7) pénètrent dans une gorge annulaire (9) du goujon de réglage (5) et bloquent ce goujon de réglage (5) à la fois dans la direction radiale et dans la direction axiale.

3. Ventail de porte articulé selon la revendication 1 ou 2,
**caractérisé en ce que**
le goujon de réglage (5) comporte une collerette (14) en saillie par rapport à la surface frontale du côté du galet, cette collerette étant munie d'une forme permettant la mise en place d'un outil de serrage (15).

4. Ventail de porte articulé selon la revendication 3,
**caractérisé en ce que**
la collerette en saillie (14) comporte des perçages radiaux (16) pour recevoir une broche de l'outil de serrage (15).

5. Ventail de porte articulé selon l'une des revendications 1 à 4,
**caractérisé en ce que**
le bloc à galet (4) comporte un moyen de raccordement (17) pour une liaison à charnière entre les lames voisines.
